# EUROPÄISCHE PATENTSCHRIFT

(11) **EP 0 977 639 B1**
(45) Veröffentlichungstag und Bekanntmachung des Hinweises auf die Patenterteilung: **28.08.2002**
(21) Anmeldenummer: 97924983.6
(22) Anmeldetag: 24.05.1997
(51) Int. Cl.: B07C 1/02

(54) **ZWISCHENSPEICHER FÜR GÜTER**
TEMPORARY STORE FOR GOODS
SYSTEME DE STOCKAGE TEMPORAIRE POUR OBJETS

(30) Priorität: 22.06.1996 DE 19624968
(43) Veröffentlichungstag der Anmeldung: 09.02.2000
(73) Patentinhaber: SIEMENS AKTIENGESELLSCHAFT, 80333 München (DE)
(72) Erfinder: MALOW, Siegmar, D-78465 Konstanz (DE)
(86) Internationale Anmeldenummer: EP9702667
(87) Internationale Veröffentlichungsnummer: WO97049501

(56) Entgegenhaltungen:
- EP-A- 0 276 409
- EP-A- 0 608 161
- DE-B- 1 296 099
- FR-A- 2 480 259
- US-A- 5 324 025

## Beschreibung

Die Erfindung betrifft einen Zwischenspeicher für schmale Sendungen nach dem Oberbegriff des Patentanspruches 1.
Er dient vorzugsweise als Zwischenspeicher für Päckchen, Großbriefe, Zeitschriften u.ä., die über eine Stoffeingabe und Lesestation einem Sortierer zugeführt werden und ist zwischen dem Ausgang der Lesestation und dem Sortierer angeordnet. Dadurch wird ein zeitlicher Puffer geschaffen, der die Sendungen solange zwischenspeichert, bis die in der Lesestation abgetasteten Adressen in der Leseelektronik decodiert wurden bzw. unvollständig gelesene Adressen in einer Videocodierstation manuell entschlüsselt wurden. Die Eingabe der Sendungen in den Speicher erfolgt unabhängig von deren Ausgabe, wobei die Reihenfolge aber erhalten bleibt.

Aus der DE-B-1 296 099 ist eine Anordnung zur Zwischenstapelung von Belegen mit umlaufender, endloser Kette als Fördermittel bekannt geworden, bei welcher quaderförmige Behälter in Richtung ihrer Flächennormalen bewegt werden und mittels schaltbarer Kupplungen ein - ausgekoppelt werden können. Die Kupplungen werden sowohl durch örtlich feste Schaltmittel an der Ein- und Ausgabestation als auch durch die vorauslaufenden Behälter ausgelöst. Die quaderförmigen Behälter sind an den Schmalseiten offen zum horizontalen Be- und Entladen und besitzen an ihren Längsseiten Aussparungen zum Entladen an der Entladestation mittels Saugbänder.
Beim Beladen werden die Belege seitlich in den Behälter geschossen. Damit sie dabei nicht durch den Behälter hindurchschießen, ist eine Sperre gegenüber der Ladestelle angeordnet, auf die die Belege dann treffen. Dabei erfolgt eine starke Beanspruchung der Belege oder Briefe. Während des Transports ist eine Fixierung des Gutes nicht möglich.

In der US-A-5 324 025 wird ein Zwischenspeicher beschrieben, bei dem jeder der in Richtung der Flächennormalen einer großflächigen Längsseiten bewegten, umlaufenden, quaderförmigen und an mindestens einer Seite offenen Behälter schräg stehende, gefederte Bleche aufweist, an denen die in einer Beladestation seitlich eingeschleusten Sendungen abgebremst werden.

Der Erfindung liegt daher die Aufgabe zugrunde, einen entsprechenden Zwischenspeicher zu schaffen, der einen geringen Antriebsaufwand aufweist und bei dem die Behälter aufwandsarm, schnell und schonend seitlich in horizontaler Richtung be- und entladbar sind.

Erfindungsgemäß wird die Aufgabe durch die Merkmale des Patentanspruches 1 gelöst. Dabei weisen die Behälter an beiden großflächigen Längsseiten jeweils mindestens eine Ausnehmung auf. An der Beladestation sind entsprechend der Anzahl der Ausnehmungen federnde, zu den Behältern schräge Bleche so angebracht, daß die Behälter mit ihren Ausnehmungen durch diese Bleche ungehindert hindurchfahren können. In der Beladeposition ragen die Bleche so in die Ausnehmungen der Behälter hinein, daß die seitlich in die Behälter eingeschleusten Güter zur Abbremsung auf die schräg stehenden Bleche stoßen. Beim Weiterfahren wird infolge der örtlich festen Bleche die Klemmung der Güter aufgehoben.

Vorteilhafte Ausgestaltungen der Erfindung sind in den Unteransprüchen angegeben.

Damit die Sendungen nach dem Beladen in Beladerichtung immer eine bestimmte Position einnehmen, weisen die schrägen Bleche in vorteilhafter Ausführung nach Patentanspruch 2 Absätze auf, an denen die Bewegung der Sendungen beendet wird.

In einer weiteren Ausgestaltung der Erfindung nach Patentanspruch 3 weisen die Behälter in einer der großflächigen Längsseiten eine bis zu einer offenen Schmalseite reichende Aussparung auf, durch welche an der Entladestation zum sicheren Abtransport der Güter ein Saugkopfentlader diese erfasst und horizontal aus den Behältern entfernt.

Die Erfindung wird nachfolgend in einem Ausführungsbeispiel anhand von Zeichnungen näher erläutert.
Dabei zeigen
- Fig. 1: eine perspektivische Prinzipdarstellung
- Fig. 2: eine perspektivische Ansicht eines Behälters mit Führung und Kupplung
- Fig. 3: eine Draufsicht des Behälters mit Führung und Kupplung
- Fig. 4: eine Seitenansicht des Behälters mit Führung und Kupplung
- Fig. 5: eine perspektivische Ansicht eines Behälters an der Beladestation mit örtlich festen, federnden Blechen
- Fig. 6: eine Draufsicht eines Behälters an der Beladestation mit örtlich festen federnden Blechen
- Fig. 7: eine schematische Darstellung eines kraftschlüssigen a) und eines formschlüssigen b) Ankoppelmechanismus
- Fig. 8: eine schematische Darstellung eines Behälters mit einem Abbrems- und Klemmblech sowie einem Entriegelungsmechanismus an der Entladestation.

In der Prinzipdarstellung gemäß FIG 1 werden die Behälter 5 quer zu ihrer Längsrichtung durch ein endloses, kontinuierlich über zwei Umlenkrollen 7, eine davon angetrieben, umlaufendes Zugmittel 6 transportiert. Das Zugmittel 6 besteht in diesem Beispiel aus einem Stahlband. Die Behälter 5 sind seitlich und oben offen. Das Ein- und Ausschleusen geschieht an den bezeichneten Positionen in horizontaler angegebener Richtung. Ist es notwendig, daß bestimmte Güter mindestens einen Umlauf lang gespeichert werden, so ist es vorteilhaft die Behälter oben zu schließen. Soll das Ein- und Ausschleusen nur an einer Seite erfolgen, so reicht es, wenn die Behälter auch nur an einer Seite offen sind.

Die Führung jedes Behälters 5 erfolgt über vier Laufrollen 1, die in zwei Ebenen übereinander angeordnet sind. Diese Laufrollen 1 laufen in entsprechenden Schienen des Grundgestells. Die Führung in zwei Ebenen wurde gewählt, um ein möglichst dichtes Auffahren der Behälter 5 und damit eine hohe Speicherdichte zu gewährleisten.
Zur Ankopplung der Behälter 5 an das Zugmittel 6, ausgeführt als Stahlband, befinden sich unter den Behältern 5 am Behältergestell auf- und abwärtsbewegliche Permanentmagnete 2. Eingekuppelt wird durch Absenken mittels Schwerkraft und magnetischer Anziehung auf das Zugmittel 6. Durch Anheben der Magnete 2 wird der jeweilige Behälter 5 ausgekuppelt.
Dies Auskuppeln geschieht entweder durch Auffahren einer Schaltschräge 3 auf Schaltzungen 4 des vorhergehenden Behälters 5, oder durch örtliche feste, in die Transportbahn der Behälter 5 einschwenkbare Schaltmittel. Der oder die Magnete 2 sind so gelagert bzw. ausgeformt, daß sie bei Geradeauslauf und Kurvenfahrt an den Umlenkrollen 7 immer am Stahlband anliegen.
Der Ankoppelmechanismus kann auch durch eine Klemmvorrichtung gemäß FIG 7a realisiert werden, bei dem eine selbstverstärkende Klemmkraft durch die Bewegungsrichtung des Zugmittels 6 erfolgt. Eine weitere Variante zur Ein- und Auskopplung der Behälter 5 ist gemäß FIG 7b ein Rastmechanismus, der beim Einrasten eine formschlüssige Verbindung mit dem Zugmittel 6, das entsprechende Rastpositionen (Lochband/Zahnriemen) aufweist, herstellt.
Der funktionelle Ablauf erfolgt wie anschließend beschrieben: Die in den Führungen laufenden Behälter 5 werden automatisch durch das kontinuierlich umlaufende Zugmittel 6 mitgenommen.

Nun wird an der Beladestation ein Behälter 5 durch Schaltmittel gestoppt.
Die nachfolgenden Behälter 5 laufen auf diesen gestoppten Behälter 5 auf und werden ebenfalls vom antreibenden Zugmittel 6 entkoppelt und somit angehalten. Will man vermeiden, daß alle nachfolgenden Behälter 5 an dieser Stelle auflaufen, kann man an einer anderen Stelle, z.B. am unteren Teil einer Umlenkrolle 7, ein weiteres Schaltelement vorsehen, um bei Bedarf an dieser Stelle einen Zwischenstop vorzusehen.
In den vordersten Behälter 5 an der Beladestation wird ein Gut eingeschossen und nach Registrierung der erfolgreichen Beladung, z.B. mittels Lichtschranke, wird das Schaltelement betätigt und der Behälter 5 wird durch Absenkung der Magnete 2 wieder an das Zugmittel 6 angekoppelt und weitertransportiert. Die nachfolgenden Behälter 5 werden dadurch ebenfalls nacheinander eingekoppelt und weitertransportiert. Der vorderste Behälter 5 wird an der Beladestation durch das Schaltelement, das wieder die Stop-Stellung eingenommen hat, angehalten und ein Beladevorgang wird wie beschrieben ausgeführt. Der beladene Behälter 5, der die Beladestation verlassen hat, wird inzwischen solange weitertransportiert, bis er auf ein Schaltelement der Entladestation bzw. vorher auf einen bereits stehenden Behälter 5 trifft. Befindet er sich in der Entladeposition, so erfolgt das Ausschleusen des Gutes mittels eines. Saugkopfentladers, der durch eine Aussparung in der Behälterseitenwand das Gut ergreift und abtransportiert. Nach diesem Vorgang gibt das Schaltelement den leeren Behälter 5 frei und der nächste Behälter rückt nach. Der leere Behälter 5 wird derweil zur Beladestation transportiert. Damit die Güter beim Einschießen in die Behälter 5 nicht beschädigt werden bzw. ein Zurückschnellen vermieden wird, müssen sie abgebremst werden.
Dies geschieht durch federnde zu den Behältern 5 schräge Bleche 9, die durch Ausnehmungen 8 in den Behältern 5 in diese hineinragen und durch das Gut zur Seite gedrückt werden. Bei diesem Vorgang verliert das Gut Energie. Die Bleche sind am Maschinengestellt so befestigt, daß die Bleche 9 beim Passieren der Beladestation ungehindert durch die Behälter 5 mit ihren Ausnehmungen 8 hindurchfahren können (FIG 5 und 6).
Sollen Güter mehrmals umlaufen bzw. sollen die Güter während des Transports in den Behältern 5 fixiert werden, so ist jeder Behälter mit entsprechenden Abbrems- und Klemmblechen 10 ausgerüstet, die einen nach außen geführten Entriegelungsfortsatz 11 besitzen. Während des Transport im Zwischenspeicher sind die Güter durch die Abbrems- und Klemmbleche 10 fixiert. Während des Entladevorgangs werden durch einen Anschlag 12, der in den Entriegelungsfortsatz 11 eingreift, die Abbrems- und Klemmbleche 10 entgegen der Klemmrichtung ausgelenkt und geben so das Gut frei. Danach kann der Entladevorgang durchgeführt werden (FIG.8).

## Patentansprüche

1. Zwischenspeicher für Sendungen mit einem endlosen, kontinuierlich umlaufenden Zugmittel (6), mit an diesem Zugmittel (6) in Richtung der Flächennormalen einer großflächigen Längsseite geführt bewegten, quaderförmigen und mindestens an einer Seite offenen Behältern (5), mit schaltbaren Kupplungen zur Anund Abkopplung des jeweiligen Behälters (6) an das Zugmittel (6), wobei die Behälter (5) durch örtlich feste, in die Transportbahn der Behälter (5) eingeschwenkte Schaltelemente oder durch den Kontakt zum vorhergehenden Behälter (5) von Zugmittel (6) getrennt werden und infolge der aus der Transportbahn der Behälter (5) ausschwenkenden Schaltelemente oder infolge des Weitertransports des vorhergehenden Behälters (5) wieder an das Zugmittel (6) angekoppelt werden, mit einer Beladestation, in der die Sendungen seitlich in horizontaler Richtung in die Behälter (5) transportiert werden und einer Entladestation, in der die Sendungen in seitlicher Richtung aus den Behältern (5) entfernt werden, **dadurch gekennzeichnet, dass** die Behälter (5) an beiden großflächigen Längsseiten jeweils mindestens eine Ausnehmung (8) aufweisen und an der Beladestation mindestens ein federndes, zu den Behältern (5) schräges Blech (9) so angebracht ist, dass die Behälter (5) mit ihren Ausnehmungen (8) durch diese Bleche (9) ungehindert hindurchfahren können, und dass die Bleche (9) in der Beladeposition der Behälter (5) so in die Ausnehmungen (8) der Behälter (5) hineinragen, dass die seitlich in die Behälter (5) eingeschleusten Sendungen zur Abbremsung auf die schrägstehenden Bleche stoßen.

2. Zwischenspeicher nach Anspruch 1, **dadurch gekennzeichnet, dass** die schrägen Bleche (9,10) jeweils einen Absatz aufweisen, der beim Beladevorgang in Beladerichtung eine bestimmte Position der Sendungen gewährleistet.

3. Zwischenspeicher nach Anspruch 1, **dadurch gekennzeichnet, dass** die Behälter (5) in einer der großflächigen Längsseiten eine bis zur offenen Schmalseite reichende Aussparung (13) aufweisen, durch welche an der Entladestation ein Saugkopfentlader die Sendungen erfasst und horizontal aus den Behältern (5) entfernt.

## Claims

1. Intermediate store for items of mail, having an endless, continuously circulating pulling means (6), having cuboidal containers (5) which are moved with guidance in the direction normal to the surface of a large-surface-area longitudinal side and are open at least on one side, having switchable couplings for coupling the respective container (5) to the pulling means (6), and uncoupling it therefrom, it being the case that the containers (5) are separated from the pulling means (6) by fixed-location switching elements pivoted into the transporting path of the containers (5), or by contact with the preceding container (5), and are coupled to the pulling means (6) again as a result of the switching elements pivoting out of the transporting path of the containers (5), or as a result of the preceding container (5) being transported further, having a loading station, in which the items of mail are transported into the containers (5) laterally in the horizontal direction, and having an unloading station, in which the items of mail are removed from the containers (5) in the lateral direction, **characterized in that** the containers (5) each have at least one cut out (8) on both large-surface-area longitudinal sides, and at least one resilient plate (9), which slopes in relation to the containers (5), is provided at the loading station such that, by way of their cutouts (8), the containers (5) can pass through said plates (9) without obstruction, and **in that**, in the loading position of the containers (5), the plates (9) project into the cut outs (8) of the containers (5) such that items of mail introduced laterally into the containers (5), for braking purposes, strike against the sloping plates.

2. Intermediate store according to Claim 1, **characterized in that** the sloping plates (9, 10) each have a shoulder which, during the loading operation, in the loading direction, ensures a certain position of the items of mail.

3. Intermediate store according to Claim 1, **characterized in that**, in one of the large-surface-area longitudinal sides, the containers (5) have a cut out (13) which extends as far as the open narrow side and through which, at the unloading station, a suction-head unloader grips the items of mail and removes them horizontally from the containers (5).

## Revendications

1. Stockage temporaire pour des objets d'expédition, comprenant un moyen de traction (6) sans fin en circulation continue, des récipients (5) parallélépipédiques, ouverts au moins sur un côté et déplacés en étant guidés dans le sens de la normale à la surface d'une grande face longitudinale de grande surface, des couplages qu'on peut brancher pour le couplage ou le découplage du récipient (5) correspondant sur le moyen de traction (6), les récipients (5) pouvant être séparés du moyen de traction (6) par des éléments de branchement fixes pivotés dans la bande de transport des récipients (5) ou par le contact avec le récipient (5) précédent et du fait que les éléments de branchement sont pivotés hors de la bande de transport des récipients (5) ou du fait que le transport du récipient (5) précédent est continué, étant de nouveau couplés au moyen de traction (6), un poste de chargement dans lequel les objets d'expédition sont transportés dans les récipients (5) latéralement en direction horizontale et un poste de déchargement dans lequel les objets d'expédition sont retirés des récipients (5) en direction latérale, **caractérisé en ce que** les récipients (5) sur les deux grandes faces longitudinales de grande surface ont respectivement au moins un creux (8) et que sur le poste de chargement est disposé au moins une tôle (9) à ressort, oblique par rapport aux récipients (5) de telle manière que les récipients (5) puissent par leurs creux (8) traverser sans encombre ces tôles (9) et que les tôles (9) dans la position de chargement des récipients (5) pénétrent dans les creux (8) des récipients (5), de telle sorte que les objets d'expédition introduits latéralement dans les récipients (5) butent sur les tôles placées obliquement à des fins de freinage.

2. Stockage temporaire selon la revendication 1 **caractérisé en ce que** les tôles (9, 10) obliques présentent respectivement un décrochement qui, lors de l'opération de chargement, assure une position déterminée des objets d'expédition dans la direction de chargement.

3. Stockage temporaire selon la revendication 1 **caractérisé en ce que** les récipients (5) présentent dans l'une des faces longitudinales un évidement (13) qui va jusqu'à l'une des petites faces ouvertes et par lequel, sur le poste de déchargement, un déchargeur à tête aspirante saisit les objets d'expédition et les retire des récipients (5) à l'horizontale.
